# EUROPÄISCHE PATENTSCHRIFT

(11) **EP 1 464 767 B1**
(45) Veröffentlichungstag und Bekanntmachung des Hinweises auf die Patenterteilung: **03.08.2005**
(21) Anmeldenummer: 03007501.4
(22) Anmeldetag: 01.04.2003
(51) Int. Cl.: E03D 11/14

(54) **Vorrichtung zur Befestigung eines wandhängenden sanitärkeramischen Gegenstandes**
Device for wall fixing a sanitary appliance
Dispositif pour fixer un accessoire sanitaire à un mur

(43) Veröffentlichungstag der Anmeldung: 06.10.2004
(73) Patentinhaber: KERAMAG Keramische Werke Aktiengesellschaft, 40878 Ratingen (DE)
(72) Erfinder: Fink, Markus, 40882 Ratingen (DE); Vila-Rudi, Pedro, 41462 Neuss (DE)
(74) Vertreter: Stenger, Watzke & Ring Patentanwälte

(56) Entgegenhaltungen:
- EP-A- 0 670 394
- EP-A- 0 933 480
- DE-C- 10 114 885
- US-A- 3 323 143

## Beschreibung

Die Erfindung betrifft eine Vorrichtung zur Befestigung eines wandhängenden sanitärkeramischen Gegenstandes, insbesondere eines Urinals, an zwei vorgegebenen Befestigungsstellen an einer Wand, umfassend zwei am sanitärkeramischen Gegenstand anordenbare Befestigungselemente und zwei an der Wand anordenbare Halteelemente, in die jeweils ein Befestigungselement eingreift.

Derartige Befestigungsvorrichtungen für wandhängende sanitärkeramische Gegenstände sind aus EP 0 670 394 A bekannt. Sie bestehen aus einem am sanitärkeramischen Gegenstand drehbar gelagerten Haken, der in ein bügelartiges Halteelement eingreift, das an der Wand befestigt ist.

Bei Renovierungsarbeiten, bei denen beispielsweise alte Urinale entfernt und durch neue Urinale ersetzt werden, gibt es das Problem, daß die in der Wand vorhandenen Gewindestangen entfernt und durch neue, auf das neue Urinal abgestimmte Gewindestangen ersetzt werden müssen. Zum einen treten beim Entfernen der Gewindestangen häufig Beschädigungen der Wand auf, zum anderen gibt es zusätzliche Schwierigkeiten, wenn die neuen Befestigungsstellen nur geringfügig neben den alten Stellen liegen, so daß es nur mit großem Aufwand möglich ist, die neuen Gewindestangen in der Wand zu befestigen.

Der Erfindung liegt die **Aufgabe** zugrunde, diese insbesondere bei Renovierungsarbeiten auftretenden Schwierigkeiten zu vermeiden und eine Befestigungsvorrichtung der eingangs beschriebenen Art zu schaffen, mit der der sanitärkeramische Gegenstand, insbesondere ein Urinal, unter Verwendung der jeweiligen Befestigungselemente an vorgegebenen Befestigungsstellen, das heißt an den an der Wand vorhandenen Gewindestangen auf einfache Weise befestigt werden kann, so daß eine flexiblere Montage ermöglicht wird.

Die **Lösung** dieser Aufgabenstellung durch die Erfindung ist dadurch gelöst, daß jedes der beiden Halteelemente an einem laschenartigen Adapter angeordnet ist, der mit einem Langloch versehen und mit einer das Langloch durchgreifenden Gewindestange an der vorgegebenen Befestigungsstelle an der Wand befestigbar ist.

Der laschenartige Adapter, der das zum jeweiligen Befestigungselement gehörende Halteelement trägt, kann mittels eines Langloches auf die vorhandene Gewindestange aufgesetzt und durch Längsverschiebung und -verschwenkung so ausgerichtet werden, daß das Halteelement unabhängig von der jeweiligen Lage der Gewindestange an der für das neue Urinal vorgeschriebenen Stelle sitzt. Auf diese Weise lassen sich fast alle unterschiedlichen Befestigungsstellen der bekannten Urinale mit dem Adapter zur Befestigung eines neuen Urinals erfassen, ohne daß die in der Wand vorhandenen Gewindestangen entfernt werden müssen.

Aus der US 3 323 143 A sind zwar zwei auf jeweils zwei Gewindestangen mittels Langlöchern verstellbare laschenartige Tragplatten bekannt, die eine Längsverstellung zur Regulierung der Höhe eines sanitärkeramischen Gegenstandes, nämlich eines WC ermöglichen. Eine Anpassung der als Halteelemente anzusehenden Tragplatten an vorgegebene, unterschiedliche Befestigungsstellen mittels Verschwenken und Verschieben der Tragplatten ist jedoch weder vorgesehen noch möglich.

Obwohl das Langloch des erfindungsgemäßen Adapters auch zur Festlegung des Halteelements dienen kann, wird gemäß einem weiteren Merkmal der Erfindung vorgeschlagen, das Halteelement an einem Ende des Adapters anzuordnen und den Adapter über die restliche, bis zum anderen Ende reichende Länge mit dem Langloch zu versehen.

Gemäß einem weiteren Merkmal der Erfindung ist der Adapter an einem Ende mit einem Gewindebolzen zur Befestigung des Halteelements versehen. Der Gewindebolzen ist am Adapter befestigt. Das Halteelement kann mittels einer langlochartigen Öffnung durch den Gewindebolzen am Adapter befestigt werden.

Um die beiden Adapter besser an die vorgegebenen Verhältnisse anpassen zu können, ist der Adapter erfindungsgemäß in Längsrichtung mindestens mit einer Abknickung versehen. Hierdurch lassen sich die beiden spiegelbildlich eingesetzten Adapter auf einfache Weise an unterschiedliche Konturen der sanitärkeramischen Gegenstände anpassen.

Mit der Erfindung wird schließlich vorgeschlagen, den Adapter aus Flachmaterial herzustellen, vorzugsweise aus nicht rostendem Material, beispielsweise Edelstahl.

Auf der Zeichnung ist ein Ausführungsbeispiel der Befestigungsvorrichtung dargestellt, und zwar zeigen:
- Fig. 1: die schematische Teilansicht eines Urinals mit zwei erfindungsgemäßen Befestigungselementen, wobei gleichzeitig die Befestigungsmöglichkeit an verschiedenen Befestigungsstellen angedeutet ist,
- Fig. 2: einen vergrößerten Querschnitt gemäß der Schnittlinie II-II in Fig. 1,
- Fig. 3: eine Seitenansicht eines Adapters,
- Fig. 4: eine Draufsicht auf den Adapter und
- Fig. 5: eine weitere Draufsicht auf den zweiten Adapter.

Wie die Fign. anhand eines Ausführungsbeispiels zeigen, dienen jeweils zwei Befestigungselemente zur Befestigung eines Urinals U an einer Wand W. Das beim Ausführungsbeispiel verwendete Befestigungselement besteht aus einem Haken 1, der an einer Stange 2 befestigt ist, die drehbar in einer am Urinal U angeordneten Lagerbuchse 3 gelagert ist (siehe Fig. 2). Die Drehung der mit dem Haken 1 versehenen Stange 2 erfolgt über eine nicht dargestellte Schlüsselfläche von der Außenseite des Urinals U, die später von einem Deckel 4 verschlossen wird. Der Haken 1 greift in einen Bügel 5 ein, der an der Wand W befestigt ist.

Die Befestigung des Bügels 5 erfolgt mittels eines Adapters 6, von dem ein Ausführungsbeispiel in den Fign. 3 bis 5 dargestellt ist. Dieser Adapter 6 besteht aus nicht rostendem Flachmaterial, vorzugsweise Edelstahl. Er hat die Form eines Armes oder einer Lasche und trägt an einem Ende einen Gewindebolzen 7. Der Gewindebolzen 7 ist mit dem Material des Adapters 6 verpreßt oder verschweißt und steht, wie in Fig. 3 ersichtlich, rechtwinklig vom Adapter 6 ab. Am Gewindebolzen 7 wird der Bügel 5, der vorzugsweise mit einer langlochartigen Öffnung 5a versehen ist (siehe Fig. 1) durch eine Mutter 8 befestigt.

Der größte Teil des Adapters 6 weist ein Langloch 6a auf. Außerdem ist beim Ausführungsbeispiel der Adapter in seinem mittleren Teil abgewinkelt, wie die Zeichnungen in Fig. 4 und 5 zeigen.

In Fig. 1 sind mit ausgezogenen Linien zwei Adapter 6 dargestellt, mit deren Hilfe das Urinal U auf den in der Wand befindlichen Gewindestangen 9 befestigt ist, die mit den Buchstaben m gekennzeichnet sind. Auf diese in der Wand befindlichen Gewindestangen 9 werden die Adapter 6 aufgeschoben und derart ausgerichtet, daß der vom Gewindebolzen 7 getragene Bügel 5 sich im Eingriffsbereich des Hakens 1 befindet. Die Adapter 6 können hierbei durch Verschieben in der Längsrichtung und Verschwenken um die Gewindestange 9 exakt ausgerichtet werden. Anschließend wird jeder Adapter 6 unter Zwischenfügen einer Unterlegscheibe 10 mittels einer Befestigungsmutter 11 an der Wand befestigt, wie dies Fig. 2 zeigt.

Auch der im Bereich des Hakens 1 liegende Bügel 5 kann durch geringes Verschieben innerhalb der Öffnung 5a und durch Verdrehen auf dem Adapter 6 derart ausgerichtet werden, daß der Haken 1 zuverlässig in den Bügel 5 eingreift. Die jeweils einen Haken 1 umfassenden Befestigungselemente des Urinals werden nunmehr mit den Bügeln 5 verbunden, die an den an der Wand befestigten Adaptern 6 angeordnet sind, und zwar beim Ausführungsbeispiel über die mit den Buchstaben m gekennzeichneten Gewindestangen 9.

Die Darstellung in Fig. 1 zeigt, daß auf diese Weise eine Befestigung des Urinals U an den mit den Kennbuchstaben a bis n gekennzeichneten Befestigungsstellen möglich ist, und zwar mit Hilfe der in den Fign. 3 bis 5 gezeichneten Adapter 6. Diese werden je nach Lage der Gewindestangen 9 entsprechend den Befestigungsstellen a bis n sowohl in Längsrichtung verschoben als auch um den Gewindebolzen 7 verschwenkt. Mit gestrichelten bzw. strichpunktierten Linien sind vier weitere Befestigungsmöglichkeiten dargestellt. Auch die übrigen Befestigungsstellen a bis n können mit den Adaptern 6 erfaßt werden.

Mit der voranstehend beschriebenen Befestigungsvorrichtung ist es somit möglich, einen sanitärkeramischen Gegenstand, insbesondere ein Urinal U, auf Gewindestangen 9 zu befestigen, die ursprünglich für andere sanitärkeramische Gegenstände in der Wand angeordnet worden sind. Die Anordnung des Bügels 5 auf dem Adapter 6 ermöglicht somit die wandhängende Befestigung eines sanitärkeramischen Gegenstandes an vorhandenen, durch jeweils eine Gewindestange 9 vorgegebenen Befestigungsstellen a bis n.

### Bezugszeichenliste

- U: Urinal
- W: Wand
- a - n: Befestigungsstellen

- 1: Haken
- 2: Stange
- 3: Lagerbuchse
- 4: Deckel
- 5: Bügel
- 5a: Öffnung
- 6: Adapter
- 6a: Langloch
- 7: Gewindebolzen
- 8: Mutter
- 9: Gewindestange
- 10: Unterlegscheibe
- 11: Befestigungsmutter

## Patentansprüche

1. Befestigungsvorrichtung zur Befestigung eines wandhängenden sanitärkeramischen Gegenstandes, insbesondere eines Urinals (U), an zwei vorgegebenen Befestigungsstellen (a - n) an einer Wand (W), umfassend zwei am sanitärkeramischen Gegenstand anordenbare Befestigungselemente und zwei an der Wand anordenbare Halteelemente, in die jeweils ein Befestigungselement eingreift,
**dadurch gekennzeichnet,**
**daß** jedes der beiden Halteelemente (5) an einem laschenartigen Adapter (6) angeordnet ist, der mit einem Langloch (6a) versehen und mit einer das Langloch (6a) durchgreifenden Gewindestange (9) an der vorgegebenen Befestigungsstelle (a - n) an der Wand (W) befestigbar ist.

2. Befestigungsvorrichtung nach Anspruch 1, **dadurch gekennzeichnet, daß** das Halteelement (5) an einem Ende des Adapters (6) angeordnet und der Adapter (6) über seine restliche, bis zum anderen Ende reichende Länge mit dem Langloch (6a) versehen ist.

3. Befestigungsvorrichtung nach Anspruch 2, **dadurch gekennzeichnet, daß** der Adapter (6) an einem Ende mit einem Gewindebolzen (7) zur Befestigung des Halteelements (5) versehen ist.

4. Befestigungsvorrichtung nach Anspruch 3, **dadurch gekennzeichnet, daß** der Gewindebolzen (7) am Adapter (6) befestigt ist.

5. Befestigungsvorrichtung nach Anspruch 3 oder 4, **dadurch gekennzeichnet, daß** das Halteelement (5) mittels einer langlochartigen Öffnung (5a) durch den Gewindebolzen (7) am Adapter (6) befestigt ist.

6. Befestigungsvorrichtung nach einem der Ansprüche 1 bis 4, **dadurch gekennzeichnet, daß** der Adapter (6) in Längsrichtung mindestens mit einer Abknickung versehen ist.

7. Befestigungsvorrichtung nach einem der Ansprüche 1 bis 6, **dadurch gekennzeichnet, daß** der Adapter (6) aus Flachmaterial besteht.

8. Befestigungsvorrichtung nach Anspruch 7, **dadurch gekennzeichnet, daß** der Adapter (6) aus nicht rostendem Material, vorzugsweise Edelstahl besteht.

## Claims

1. Fixing device for fixing a wall-mounted sanitary ceramic article, particularly a urinal (U), at two predetermined fixing points (a - n) on a wall (W), comprising two fixing elements which can be disposed on the sanitary ceramic article and two retaining elements which can be disposed on the wall and into each of which a fixing element engages, **characterised in that** each of the two retaining elements (5) is disposed on a fishplate-like adapter (6) which is provided with a slot (6a) and which can be fixed at the predetermined fixing point (a - n) on the wall (W) with a threaded rod (9) which extends through the slot (6a).

2. Fixing device as claimed in Claim 1, **characterised in that** the retaining element (5) is disposed at one end of the adapter (6) and the adapter (6) is provided with the slot (6a) over the remainder of its length extending as far as the other end.

3. Fixing device as claimed in Claim 2, **characterised in that** the adapter (6) is provided at one end with a threaded bolt (7) for fixing of the retaining element (5).

4. Fixing device as claimed in Claim 3, **characterised in that** the threaded bolt (7) is fixed on the adapter (6).

5. Fixing device as claimed in Claim 3 or 4, **characterised in that** the retaining element (5) is fixed on the adapter (6) by the threaded bolt (7) by means of a slot-like opening (5a).

6. Fixing device as claimed in any one of Claims 1 to 4, **characterised in that** the adapter (6) is provided in the longitudinal direction with at least one bend.

7. Fixing device as claimed in any one of Claims 1 to 6, **characterised in that** the adapter (6) is made from flat material.

8. Fixing device as claimed in Claim 7, **characterised in that** the adapter (6) is made from stainless material, preferably high-grade steel.

## Revendications

1. Dispositif de fixation pour la fixation d'un accessoire sanitaire en céramique au mur, en particulier d'un urinoir (U), sur deux points de fixation (a-n) prédéterminés sur un mur (W), comprenant deux éléments de fixation pouvant être disposés sur l'accessoire sanitaire et deux éléments de maintien pouvant être disposés sur le mur, dont chacun reçoit en prise un élément de fixation, **caractérisé en ce que** chacun des deux éléments de maintien (5) est disposé sur un adaptateur (6) en forme de patte qui est pourvu d'un trou allongé (6a) et qui peut être fixé au mur au point de fixation (a-n) prédéterminé sur le mur (W) par une tige filetée (9) traversant le trou allongé (6a).

2. Dispositif de fixation selon la revendication 1, **caractérisé en ce que** l'élément de maintien (5) est disposé à une extrémité de l'adaptateur (6) et l'adaptateur (6) est pourvu sur le reste de sa longueur, jusqu'à l'autre extrémité, du trou allongé (6a).

3. Dispositif de fixation selon la revendication 2, **caractérisé en ce que** l'adaptateur (6) est pourvu à une extrémité d'un goujon fileté (7) pour la fixation de l'élément de maintien (5).

4. Dispositif de fixation selon la revendication 3, **caractérisé en ce que** le goujon fileté (7) est fixé à l'adaptateur (6).

5. Dispositif de fixation selon la revendication 3 ou 4, **caractérisé en ce que** l'élément de maintien (5) est fixé à l'adaptateur (6) par le goujon fileté (7) au moyen d'une ouverture en forme de trou allongé (5a).

6. Dispositif de fixation selon l'une quelconque des revendications 1 à 4, **caractérisé en ce que** l'adaptateur (6) est pourvu d'au moins une angulation dans le sens longitudinal.

7. Dispositif de fixation selon l'une quelconque des revendications 1 à 6, **caractérisé en ce que** l'adaptateur (6) est fait de matériau plat.

8. Dispositif de fixation selon la revendication 7, **caractérisé en ce que** l'adaptateur (6) se compose d'un matériau qui ne rouille pas, de préférence d'acier inoxydable.
